# DEMANDE DE BREVET EUROPEEN

(11) **EP 2 721 940 A1**
(43) Date de publication de la demande: **23.04.2014**
(21) Numéro de dépôt: 12007254.1
(22) Date de dépôt: 22.10.2012
(51) Int. Cl.: A24F 13/26, A24F 47/00

(54) **Bagues perforatrices pour cigarettes pour arrêter de fumer**

(71) Demandeur: Yvos, Alexandre, 66210 Les Angles (FR)
(72) Inventeur: Yvos, Alexandre, 66210 Les Angles (FR)

(57) **Abrégé**

Bague perforante pour cigarette formée de deux demi-cercles en métal reliés entre eux d'un côté par une petite barre ronde qui les traverse dans le sens de la longueur, leur permettant ainsi de pivoter l'un contre l'autre, et de l'autre par deux tubes légère ment arrondis d'un côté et creux de l'autre, se clipsant l'un dans l'autre lors de leur alignement, formant ainsi une bague mesurant 8 mm de long et 8 mm de diamètre et qui possède à son extrémité de petites tiges incurvées vers l'intérieur et creuses (9) d'une longueur d'environ 2 mm. Elle comporte également sur chacun des deux demi-cercles une fenêtre munie d'une pointe, l'alignement de la pointe sur la jonction du filtre permettant son bon positionnement.

## Description

La présente invention concerne une bague utilisée pour arrêter de fumer, en perforant les cigarettes de petits trous laissant ainsi entrer une infime quantité d'air dans celle-ci afin de réduire la quantité de fumer inhaler lors de l'inspiration du consommateur.

L'invention « US 2003/183238 A » est intéressante car elle est basée sur la même réflexion ! bien qu'en ce qui la concerne, une simple aiguille puisse en faire autant ! et les méthodes existantes pour arrêter de fumer sont en ce qu'elle oblige le fumeur, malgré un apport annexe de nicotine, a délaissé ses cigarettes, perturbant ses habitudes, car le geste accompagnant l'acte lui-même étant aussi important pour le consommateur que le besoin de nicotine, les deux étant étroitement lié et ce stimulant mutuellement, rendant doublement difficile voire impossible son arrêt à long terme.

Le dispositif selon l'invention permet de remédier à cet inconvénient, à cela qu'il ...

### Ne change rien aux habitudes du fumeur

Le fumeur continu à fumer normalement ses cigarettes habituelle, sans ralentir sa consommation.

### Ne crée pas de manque

Le fumeur n'a pas de sensation de manque car il ne l'est pas! Évitant ainsi le stress et l'énervement caractéristique et qui conduisent irrémédiablement la plupart des fumeurs à reprendre la cigarette.

### 100% naturel

C'est une méthode douce, simple, peu contraignante et naturelle, elle n'a que des avantages !

Les dessins annexes illustrent l'invention dont :
La figure 1. représente les partis composant l'invention.
Les figures 2. représente la technique de fermeture.
La figure 3. représente l'invention en position ouverte et toutes ces caractéristiques.
La figure 4. représente l'invention en position fermée lors de son utilisation.

En référence à ses dessins le dispositif est formé de deux de deux demi-cercles en métal *fig-1* (n°1)et(n°2) reliés entre eux d'un côté par une petite barre ronde (n°3) qui les traverse dans le sens de la longueur, leur permettant ainsi de pivoter l'un contre l'autre, et de l'autre par deux tubes *fig-2* (n°4)et(n°5) légèrement arrondis d'un côté (n°6) et creux de l'autre (n°7), se clipsant l'un dans l'autre lors de leur alignement (n°8), formant ainsi une bague mesurant 8 mm de long et 8 mm de diamètre et qui possède à son extrémité de petites tiges incurvées vers l'intérieur et creuses *fig-3* (n°9) d'une longueur d'environ 2 mm. Elle comporte également sur chacun des deux demi-cercles une fenêtre munie d'une pointe *fig-4* (n°10), l'alignement de la pointe sur la jonction du filtre permettant son bon positionnement, en ce refermant sur la cigarette, les petites tiges creuses *fig-3* (n°9) perforent son papier de petits trous laissant entrer une certaine quantité d'air très précise, cette quantité d'air varie selon le nombre et le diamètre des tiges qui la compose, a chaque bague correspond un numéro, et une entrée d'air différente pour chaque numéro , en changeant régulièrement de bague pour la suivante on obtient une entrée d'air de plus en plus importante, et proportionnellement une inspiration de moins en moins chargé en fumée nocive.

Une fois terminée on retirera la bague pour la réutiliser à chaque fois qu'on allumera une nouvelle cigarette. Fabriqué sous forme de kit d'une douzaine de bagues elle devra être changée mensuellement.

Le dispositif selon l'invention est particulièrement destiné aux personnes consommatrice de cigarettes, désireuses de pouvoir en être de moins en moins dépendante, et qui voudraient avoir la possibilité technique de s'arrêter définitivement de fumer, sans être obligées de s'en passer brutalement.

## Revendications

1. Bague perforante pour cigarette **caractérisée en ce qu'**elle est formée de deux demi-cercles en métal *fig-1* (n°1)et(n°2) reliés entre eux d'un côté par une petite barre ronde (n°3) qui les traverse dans le sens de la longueur, leur permettant ainsi de pivoter l'un contre l'autre, et de l'autre par deux tubes *fig-2* (n°4)et(n°5) légèrement arrondis d'un côté (n°6) et creux de l'autre (n°7), se clipsant l'un dans l'autre lors de leur alignement (n°8), formant ainsi une bague mesurant 8 mm de long et 8 mm de diamètre et qui possède à son extrémité de petites tiges incurvées vers l'intérieur et creuses *fig-3* (n°9) d'une longueur d'environ 2 mm. Elle comporte également sur chacun des deux demi-cercles une fenêtre munie d'une pointe *fig-4* (n°10), l'alignement de la pointe sur la jonction du filtre permettant son bon positionnement.

2. Bague perforante pour cigarette selon les revendications 1, **caractérisée en ce qu'**en se refermant sur la cigarette, les petites tiges creuses *fig-3* (n°9) perforent son papier de petits trous laissant entrer une certaine quantité d'air très précise, cette quantité d'air varie selon le nombre et le diamètre des tiges qui la composent, à chaque bague correspond un numéro ,et une entrée d'air différente pour chaque numéro, en changeant régulièrement de bague pour la suivante un peu plus aérée on obtient une entrée d'air de plus en plus importante, est proportionnellement une inspiration de moins en moins chargé en fumée nocive.

## Revendications modifiées

### Revendications modifiées conformément à la règle 137(2) CBE.

**1.** Bague perforante pour cigarette **caractérisée en ce qu'**elle est formée de deux demi-cercles en métal *fig-1* (n°1)et(n°2) reliés entre eux d'un côté par une petite barre ronde (n°3) qui les traverse dans le sens de la longueur, leur permettant ainsi de pivoter l'un contre l'autre, et de l'autre par deux tubes *fig-2* (n°4)et(n°5) légèrement arrondis d'un côté (n°6) et creux de l'autre (n°7), se clipsant l'un dans l'autre lors de leur alignement (n°8), formant ainsi une bague mesurant 8 mm de long et 8 mm de diamètre et qui possède à son extrémité de petites tiges incurvées vers l'intérieur et creuses *fig-3* (n°9) d'une longueur d'environ 2 mm, elle comporte également sur chacun des deux demi-cercles une fenêtre munie d'une pointe *fig-4* (n°10), l'alignement de la pointe sur la jonction du filtre permettant son bon positionnement, en se refermant sur la cigarette, les petites tiges creuses *fig-3* (n°9), perforent son papier de petits trous qui, placés devant le filtre, laisse entrer une quantité d'air très précise et proportionnellement égal à la fumée nocives non inspirée

**2.** Bague perforante pour cigarette selon les revendications 1, **caractérisée en ce qu'**en étant produit sous forme de kit d'une douzaine de bagues, chacune correspondant à un numéro et à une entrée d'air prédéfinies et variant selon le nombre et le diamètre des tiges pénétrantes qui la compose, la bague N°1 ne laissant entrer qu'une infime quantité d'air, la N°2 en laissera entrer un peu plus ! chaque numéro suivant accentuant encore un peu plus l'entrée d'air dans la cigarette, en changeant régulièrement de bague tous les deux à quatre semaines on obtient une inspiration de moins en moins chargé en fumée nocive.
